# EUROPÄISCHE PATENTSCHRIFT

(11) **EP 1 274 640 B1**
(45) Veröffentlichungstag und Bekanntmachung des Hinweises auf die Patenterteilung: **09.11.2005**
(21) Anmeldenummer: 01971440.1
(22) Anmeldetag: 06.02.2001
(51) Int. Cl.: B65H 29/02, B65H 29/00

(54) **EINRICHTUNG ZUM TRANSPORTIEREN VON GEGENSTÄNDEN**
DEVICE FOR CONVEYING OBJECTS
DISPOSITIF POUR LE TRANSPORT D'OBJETS

(30) Priorität: 20.04.2000 CH 800002000
(43) Veröffentlichungstag der Anmeldung: 15.01.2003
(73) Patentinhaber: Ferag AG, 8340 Hinwil (CH)
(72) Erfinder: MÜLLER, Erwin, CH-8635 Dürnten (CH)
(74) Vertreter: Schaad, Balass, Menzl & Partner AG
(86) Internationale Anmeldenummer: PCT/CH2001/000079
(87) Internationale Veröffentlichungsnummer: WO 2001/081217

(56) Entgegenhaltungen:
- WO-A-98/25845
- CH-A- 382 768
- DE-A- 2 525 496
- DE-A- 2 917 250
- US-A- 3 747 737
- US-A- 5 740 900

## Beschreibung

Die vorliegende Erfindung betrifft eine Einrichtung zum Transportieren von insbesondere flächigen Gegenständen, gemäss dem Oberbegriff des Patentanspruchs 1.

Eine derartige Transporteinrichtung in Form einer Vorrichtung zur Trennung von in einem gleichmässigen Schuppenstrom geförderten, flächenhaften Produkten ist in der DE 2917250 offenbart. Dabei werden zwei, einen Schuppenstrom bildende Teilschuppenströme getrennt. Die Teilschuppenströme überdecken sich zunächst in der gemeinsamen Formation des Schuppenstroms rechtwinklig zu einer gemeinsamen Förderrichtung teilweise. Zum Trennen werden jeweils drei Produkte eines Teilschuppenstroms aussen, seitlich bezüglich der Förderrichtung, am Beginn eines linearen zur Förderrichtung quer orientierten Querförderbereichs jeweils nacheinander von Greifern ergriffen, von ihnen gehalten bis zum Ende des Querförderbereichs gefördert und am Ende des Querförderbereichs wieder freigegeben. Im Querförderbereich werden beide, jeweils einer Seite bezüglich der Förderrichtung zugeordnete Reihen von Greifern quer zur Förderrichtung verschoben und dadurch die Teilschuppenströme räumlich aufgetrennt. Die quer zur Förderrichtung erfolgende Verschiebung der Greifer wird durch Zwangsführungen bewirkt.

Weitere Transporteinrichtungen sind beispielsweise aus der CH-A-382 768 und der entsprechenden US-A-3,032,341 bekannt. Diese weist individuelle, als Wagen ausgebildete Förderelemente auf, die hintereinander angeordnet und an einer in sich geschlossenen Führungsschiene bewegbar gelagert sind. An jedem Förderelement ist eine steuerbare Transportklammer fest angeordnet, welche dazu bestimmt ist, an einer in einem vertikalen Abschnitt der Führungsschiene angeordneten Übernahmestelle ein zugeführtes Druckereiprodukt zu übernehmen und für den Weitertransport festzuhalten. Sobald die Transportklammer mit einem Druckereiprodukt bestückt ist, wird das Förderelement freigegeben, um durch Schwerkraftantrieb das Druckereiprodukt entlang der von einem Abschnitt der Führungsschiene gebildeten Förderstrecke zu transportieren.

Weiter sind Einrichtungen zum Transportieren von Druckereiprodukten bekannt, die ebenfalls als Wagen ausgebildete, hintereinander angeordnete Förderelemente aufweist, die jedoch zu einer in sich geschlossenen Förderkette aneinander angelenkt sind. Die Förderelemente sind in einer im Querschnitt C-förmigen Führungsschiene bewegbar gelagert. An jedem Transportelement ist eine individuell steuerbare Transportklammer fest angeordnet, die dazu bestimmt ist, an einer Übernahmestelle jeweils ein Druckereiprodukt zu übernehmen und dies entlang einer Förderstrecke zu transportieren.

Es ist eine Aufgabe der vorliegenden Erfindung, eine gattungsgemässe Einrichtung zu schaffen, die selbst bei nahe aufeinanderfolgenden Förderelementen eine Bearbeitung an bzw. Verarbeitung von vorbestimmten Gegenständen ermöglicht.

Diese Aufgabe wird mit einer Einrichtung gelöst, die die Merkmale des Anspruchs 1 aufweist.

Bevorzugte Ausbildungsformen der erfindungsgemässen Einrichtung sind in den abhängigen Patentansprüchen angegeben.

Die vorliegende Erfindung wird anhand der in der Zeichnung dargestellten Ausführungsbeispiele näher erläutert. Es zeigen rein schematisch:
- Fig. 1: in perspektivischer Darstellung eine einen Gegenstand haltende Transportklammer, deren Klammerebene rechtwinklig zur Förderrichtung verläuft und die an einem Förderelement in einer der Pfeilrichtungen hin- und herverschiebbar gelagert ist;
- Fig. 2: in perspektivischer Darstellung eine Anzahl je einen Gegenstand haltender Transportklammern gemäss Fig. 1, wobei einige Transportklammern sich in einer ersten Stellung befinden und andere bezüglich des Förderelements in eine zweite Stellung verschoben sind;
- Fig. 3: in perspektivischer Darstellung in einem Abstand hintereinander angeordnete Transportklammern, mit in Förderrichtung verlaufender Klammerebene, die je einen Gegenstand halten, wobei die mittlere Transportklammer bezüglich den beiden anderen in einer Richtung rechtwinklig zur Förderrichtung verschoben ist;
- Fig. 4: ebenfalls in perspektivischer Darstellung eine Anzahl in einer Schuppenformation angeordnete Gegenstände und unterschiedliche Möglichkeiten zum Festhalten dieser Gegenstände mittels Transportklammern;
- Fig. 5: in Ansicht eine an einem Förderelement verschiebbar gelagerte, einen Gegenstand haltende Transportklammer und Teile einer Steuereinrichtung zum Verschieben der Transportklammer;
- Fig. 6: ein an der Transportklammer gemäss Fig. 5 angeordnetes Folgeelement und Teile der Steuereinrichtung zum Verbringen des Folgeelements in eine Ruhestellung;
- Fig. 7: in einem Schnitt das in eine Arbeitsstellung verbrachte Folgeelement gemäss Fig. 6 mit Elementen der Steuereinrichtung;
- Fig. 8: eine weitere Ausbildungsform einer an einem Förderelement verschiebbar angeordneten Transportklammer;
- Fig. 9: die Transportklammer und das Förderelement gemäss Fig. 8 in einer Seitenansicht in Richtung des Pfeiles IX;
- Fig. 10: das Förderelement und die Transportklammer gemäss Fig. 8 mit bezüglich dem Förderelement verschobener Transportklammer; und
- Fig. 11: in Draufsicht hintereinander angeordnete, je einen Gegenstand haltende Transportklammern und eine weitere Ausbildungsform der Steuereinrichtung zum Verschieben von Transportklammern bezüglich der Förderelemente.

Fig. 1 zeigt schematisch eine Transportklammer 10, die mit ihren zwei Klammerelementen 12, von welchen nur eines sichtbar ist, einen flächigen Gegenstand 14, im vorliegenden Fall ein gefaltetes Druckereiprodukt, wie eine Zeitung, eine Zeitschrift oder dergleichen hält. Strichpunktiert ist ein Abschnitt einer Förderstrecke 16 angedeutet, entlang der ein Förderelement 17 mit daran angeordneter Transportklammer 10 in Förderrichtung F bewegt wird. Die in Klemmstellung verbrachten Klammerelemente 12 definieren eine Klammerebene 18, in welcher der Gegenstand 14 gehalten ist. Die Klammerebene 18 verläuft rechtwinklig zur Förderstrecke 16. Am Förderelement 17 ist die Transportklammer 10 zwischen zwei Stellungen hin- und her verschiebbar gelagert und zwar in Richtung eines der Doppelpfeile 20a, 20b, 20c, 20d, wobei die hohle Pfeilspitze jeweils eine erste Stellung 22 und die gefüllte Pfeilspitze eine zweite Stellung 24 andeutet. Die gezeigte Transportklammer 10 befindet sich bezüglich aller Verschieberichtungen 20 in der ersten Stellung 22. Der Doppelpfeil 20a deutet an, dass die Transportklammer 10 von der gezeigten ersten Stellung 22 in horizontaler und zur Förderrichtung F rechtwinklig verlaufender Verschieberichtung in Förderrichtung F gesehen nach rechts in die zweite Stellung 24 und wieder zurück verschiebbar ist. Entsprechend deutet der Doppelpfeil 20b an, dass die Transportklammer 10 von der gezeigten ersten Stellung 22 aus nach links in die zweite Stellung 24 und wieder zurück verschiebbar im Förderelement angeordnet sein kann. Der Doppelpfeil 20c lässt erkennen, dass die Transportklammer 10 am Förderelement 17 in Richtung der Förderstrecke 16 verschiebbar angeordnet sein kann. Schlussendlich weist der Doppelpfeil 20d daraufhin, dass auch eine Verschiebung der Transportklammer 10 bezüglich des Förderelements 17 in vertikaler Richtung denkbar ist.

Fig. 2 zeigt einen Abschnitt der Förderstrecke 16 mit einer Anzahl in gleichem Abstand hintereinander angeordneten, je einen Gegenstand 14 in Hängelage haltenden Transportklammern 10. Die Transportklammern 10 sind wie im Zusammenhang mit Fig. 1 beschrieben, am zugeordneten, nicht gezeigten Förderelement 17 bezüglich der Förderstrecke 16 rechtwinklig verlaufender Verschieberichtung 20 verschiebbar gelagert. Sechs der gezeigten Transportklammern 10 befinden sich in der ersten Stellung 22, was durch eine durch eine Ecke 26 verlaufende, strichpunktierte Linie 28 besser erkennbar gemacht ist. Andere der Transportklammern 10 sind in Richtung des Pfeiles 20a gegenüber der ersten Stellung 22 in die zweite Stellung 24 verschoben. Die dadurch in die zweite Stellung 24 verschobenen Gegenstände 14 stehen in Förderrichtung F gesehen seitlich über die anderen Gegenstände 14 vor, so dass an diesen beispielsweise am vorstehenden Bereich eine Bearbeitung vorgenommen werden kann oder diese von einer Klammer einer weiteren Transporteinrichtung erfasst und übernommen werden können.

Fig. 3 zeigt drei von einer Vielzahl in gleichem Abstand hintereinander entlang einer Förderstrecke 16 in Förderrichtung F bewegten Transportklammern 10 mit in Richtung der Förderstrecke 16 verlaufender Klammerebene 18. Auch diese Transportklammern 10 sind in durch den Doppelpfeil angedeuteter Verschieberichtung 20 von einer ersten Stellung 22, welche von den beiden äusseren Transportklammern 10 eingenommen wird und was mit der strichpunktierten Linie 28 angedeutet ist, in eine zweite Stellung 24 und wieder zurück verschiebbar, wie dies die mittlere der Transportklammern 10 andeutet.

Bei der in der Fig. 4 gezeigten Ausbildungsform werden die Gegenstände 14 in Schuppenformation S in Förderrichtung F transportiert, wobei jeder der Gegenstände 14 von einer Transportklammer gehalten ist. Eine dieser Transportklammern ist zusammen mit dem von ihr gehaltenen Gegenstand 14 seitlich in die zweite Stellung 24 verschoben, so dass nun von der obenliegenden Flachseite dieses Gegenstandes 14 ein entlang der vorlaufenden Kante 14' und entlang der in Förderrichtung gesehen, linken seitlichen Kante 14", sowie von der untenliegenden Flachseite ein entlang der nachlaufenden Kante 14"' und entlang der seitlichen Kante 14" verlaufender Randbereich 30 für die Bearbeitung des betreffenden Gegenstandes 14 freiliegt. Wie dies anhand der drei Förderstrecken 16 und diesen zugeordneten, mit einem Kreis angedeuteten Transportklammern 10 angedeutet ist, können die Gegenstände 14 entweder bei der vorlaufenden Kante 14' bei der nachlaufenden Kante 14"' oder bei einer seitlichen Kante 14", im vorliegenden Fall der in Förderrichtung gesehen rechts liegenden, gehalten sein. Auch hier ist es denkbar, dass die Transportklammern 10, wie mit den Pfeilen angedeutet, quer insbesondere rechtwinklig oder in und entgegen der Förderrichtung F bezüglich der entsprechenden Förderelemente verschoben werden können.

Fig. 5 zeigt eine im Querschnitt C-förmige, in sich geschlossene Führungsschiene 32, in der eine allgemein bekannte, auf Führungsrädern 34 geführte, ein in sich geschlossenes Förderorgan 36 bildende Förderkette angeordnet ist. Von jedem Glied 38 des durch die Förderkette gebildeten Förderorgans 36 steht ein den Spalt der Führungsschiene 32 durchgreifender Tragkörper 39 ab, an dem einerseits eines der Führungsräder 34 gelagert ist und an dessen freiem Ende ein rechtwinklig zur Förderrichtung F verlaufendes profilförmiges Führungselement 40 befestigt ist. An diesem ist ein ebenfalls profilförmiges Verschiebeelement 42 gelagert, das an seinen beidseitigen Enden je ein als Folgerolle ausgebildetes Folgeelement 44 trägt. Das am rechten Ende des Schiebers 42 angeordnete Folgeelement 44 befindet sich in einer Ruhestellung 44' und das am linken Ende angeordnete Folgeelement 44 in einer Arbeitsstellung 44", in welcher es vom Schieber 42 weiter beabstandet ist als in Ruhestellung 44'. Wie dies anhand des mit einem Pfeil angedeuteten ersten Steuerelement 46 einer Steuereinrichtung 48 erkennbar gemacht ist, sind in Arbeitsstellung 44' befindliche Folgeelemente 44 - gestrichelt angedeutet - in die Ruhestellung 44' verschiebbar. Durch betätigen einer Klemmklinke 50 mittels eines ebenfalls als Pfeil angedeuteten zweiten Steuerelements 46' können in Ruhestellung 44' befindliche Folgeelemente 44 in ihre Arbeitsstellung 44" bewegt werden. Dies wird anhand der Fig. 6 und 7 näher zu beschreiben sein.

Das sich in Arbeitsstellung 44" befindliche, am linken Ende des Schiebers 42 angeordnete Folgeelement 44 ist in einem als Kulisse ausgebildeten Verschiebeelement 52 geführt, dessen Abstand zur Führungsschiene 32 in einem Verschiebeabschnitt der Förderstrecke 16 in Förderrichtung F kontinuierlich abnimmt. Dies hat zur Folge, dass beim Bewegen der als Förderelemente 17 dienenden Glieder 38 des Förderorgans 36 in Förderrichtung F jene Transportklammern 10, von denen das betreffende Folgeelement 44 sich in Arbeitsstellung 44" befindet, von der mit ausgezogenen Linien dargestellten ersten Stellung 22 in die strichpunktiert angedeutete zweite Stellung 24 verschoben werden. Bei der am Schieber 24 befestigte Transportklammer 10 kann es sich um eine Transportklammer handeln, die aus der EP-A-0 600 183 und der US-A-5,395,151 bekannt ist und die zwei Klammerelemente 12 aufweist, die mittels Steuerhebeln 56 betätigbar sind.

Bei der Ausbildungsform gemäss Fig. 5 kann das Verschiebeelement 52 mit der daran angeordneten Transportklammer 10 aus der mit ausgezogenen Linien gezeigten ersten Stellung 22 auch in Richtung gegen links in eine weitere Stellung verschoben werden; dies in analoger Weise wie in die zweite Stellung 24.

Die Fig. 6 und 7 zeigen gegenüber Fig. 5 vergrössert das dort am linken Ende des Schiebers 42 angeordnete Folgeelement 44 in Ruhestellung 44' bzw. Arbeitsstellung 44". Der Schieber 42 kann an beiden Enden oder nur an einem Ende ein Folgeelement 44 aufweisen. Das als Rad ausgebildete Folgeelement 44 ist an einem Schaft 58 frei drehbar gelagert, der eine Öffnung 50' einer Klemmklinke 50 durchgreift und an einem am Schieber 42 befestigten Führungskörper 60 gelagert ist. Mittels eines am wegnehmbaren Boden 60' des Führungskörpers 60 mit seinem einen Ende abgestützten Druckfeder, die mit ihrem anderen Ende sich an einer Schulter 58' des Schafts 58 abstützt, ist dieser mit einer in Arbeitsstellung 44" gerichteten Kraft beaufschlagt. Die Klemmklinke 50 ist einerseits hebelartig schwenkbar - Stift 64 - an einem ebenfalls am Schieber 42 befestigten Lagerkörper 66 gelagert und andererseits mittels der Kraft einer als Druckfeder ausgebildeten Klemmfeder 68 beaufschlagt, die sich einerseits an der Klemmklinke 50 und andererseits am Lagerkörper 66 abstützt. In Längsrichtung der Klemmklinke 50 gesehen, ist die Öffnung 50' geringfügig grösser als der Querschnitt des Schafts 58. In Fig. 7 befindet sich die Klemmklinke 50 in Klemmstellung, in welcher der Schaft 58 unter Klemmwirkung entweder in Ruhe- oder Arbeitsstellung 44' bzw. 44" gehalten ist. Zum Verschieben des Folgeelements 44 von der Arbeitsstellung 44" in die Ruhestellung 44' wird einerseits die Klemmklinke 50 mittels des zweiten Steuerelements 46' der Steuereinrichtung 48 in Freigabestellung bewegt, wie dies in der Fig. 4 gezeigt ist, und andererseits mittels des ersten Steuerelements 46 auf das freie Ende des Schafts 58 eingewirkt. Ist das Folgeelement 44 in die Ruhestellung 44' verschoben, wird die Klemmklinke 50 freigegeben, so dass sie sich unter Wirkung der Klemmfeder 68 in Klemmstellung verschwenken kann und den Schaft 58 festhält. Zum Verbringen des Folgeelements 44 in die Arbeitsstellung 44" wird das zweite Steuerelement 46' betätigt, wodurch die Klemmklinke 50 in Freigabestellung verschwenkt wird und der Schaft 58 mit dem Folgeelement 44 sich unter der Wirkung der Druckfeder 62 in Arbeitsstellung 44' verschiebt, wo es mit dem Verschiebeelement 52 in Eingriff gelangt.

Die in den Fig. 8 bis 10 gezeigte Ausbildungsform der erfindungsgemässen Einrichtung weist eine Vielzahl hintereinander in einem im Querschnitt C-förmigen, in sich geschlossenen Führungskanal 32 angeordnete, individuelle Förderelemente 17 auf. Diese sind je als Wagen ausgebildet, wobei ihre Stirnseiten 70 als Stossfläche ausgebildet sind. Wenigstens in Bereichen des Führungskanals 32 mit - in Förderrichtung F gesehen - Steigungen, liegen die sich in diesem Abschnitt befindlichen Förderelemente 17 aneinander an, wobei jedes Förderelement das unmittelbar vorauslaufende Förderelement durch Stossen in Förderrichtung F vorwärtsbewegt. Insbesondere in Abschnitten des Führungskanals 32 mit Gefälle, können sich die Förderelemente 17 unabhängig voneinander, durch die Schwerkraft angetrieben, bewegen. Es ist aber auch denkbar, dass die Förderelemente 17 eine in sich geschlossene Folge von aneinander anliegenden Förderelementen 17 bilden.

Jedes der Förderelemente 17 weist im Innern des Führungskanals 32 vier frei drehbar gelagerte Führungsräder 34 und zwei, in Richtung des Führungskanals 32 hintereinander angeordnete, an Trägerelementen 72 des Förderelements 17 frei drehbar gelagerte weitere Führungsräder 34 auf, die mit den einander zugewandten Rändern des Führungskanals 32 zur seitlichen Führung zusammenwirken. An den beiden Trägerelementen 72 jedes zweiten Förderelements 17 ist ein Führungselement 40 mit rechtwinklig zur Längsrichtung des Führungskanals 32 angeordneter Führung 40' befestigt. In die als Nut ausgebildete Führung 40' greift ein Führungswulst 42' des ansonsten im wesentlichen plattenförmig ausgebildeten Schiebers 42 ein. Seitlich ist das im wesentlichen plattenförmig ausgebildete Führungselement 40 von am Schieber 42 befestigten Führungsprofilen 74 umgriffen. Eines dieser Führungsprofile 74 weist ungefähr mittig eine Bohrung auf, in der eine federbelastete Rastkugel 76 angeordnet ist. Diese wirkt, eine Rasteinrichtung 78 bildend, in der ersten Stellung 22 (Fig. 8) und zweiten Stellung 24 (Fig. 10) mit je einer entsprechenden Vertiefung im Führungselement 40 zusammen, um den Schieber 42 in der entsprechenden Stellung 22, 24 lösbar zu halten.

Am einen Ende des Schiebers 32 ist an diesem ein als Rolle ausgebildetes Folgeelement 44 frei drehbar gelagert. Dieses ist dazu bestimmt, zum Verschieben des Schiebers 42 von der einen Stellung 22 bzw. 24 in die andere Stellung 24 bzw. 22 mit einer im Querschnitt U-förmigen, ein Verschiebeelement 52 bildenden Kulisse, zusammenzuwirken. Diese kann beispielsweise gesteuert sein, um ausschliesslich auf die Folgeelemente 44 der vorbestimmten zu verschiebenden Schieber 42 einzuwirken.

Im dem Folgeelement 44 entgegengesetzten Endbereich des Schiebers 42 sind an diesem zwei, ein Klammerelement 12 bildende Klemmauflagen 80, befestigt. Mit diesen wirkt ein flächenförmiges Klammerelement 12 zusammen, welches am freien Ende eines ersten Schenkels 82' einer Blattfeder 82 angeordnet ist. Diese ist etwa 90° um einen Lagerschaft 84 geführt und der andere zweite Schenkel 82" der Blattfeder 82 ist dazu bestimmt, mit einem Schliesshebel 86 zusammenzuwirken. Weiter ist der Lagerschaft 84 beidseitig der Blattfeder 82 von je einer Öffnungsfeder 88 umgriffen, die je einerends am ersten Schenkel 82' angreifen und andernends an den seitlichen Schenkeln eines U-förmigen Lagerelements 90 abgestützt sind. Dieses ist mit seinem Mittelschenkel nahe des Folgeelements 44 am Schieber 42 befestigt. An den beiden Seitenschenkeln des Lagerelements 90 ist sowohl der Lagerschaft 84 als auch der U-förmige Schliesshebel 86 gelagert. Dieser weist eine an ihm frei drehbar gelagerte Walze 92 auf, die sich beim Verschwenken des Schliesshebels 86 am zweiten Schenkel 82" der Blattfeder 82 abwälzt. Wie dies insbesondere aus den Fig. 8 und 10 ersichtlich ist, weist der zweite Schenkel 82" bei seinem freien Ende einen Anschlag 94 auf, an dem in Schliessstellung der Transportklammer 10 die Walze 92 anliegt, indem sie durch die Richtung und Kraft des zweiten Schenkels 82" gegen den Anschlag 94 gedrängt und derart in stabiler Lage gehalten wird. Zum Öffnen der Transportklammer 10 dient beispielsweise eine Öffnungskulisse 96, die beim Bewegen der Transportklammer 10 in Förderrichtung F den Schliesshebel 86 von der in den Fig. 8 und 10 mit ausgezogenen Linien gezeigten Schliessstellung in Richtung gegen unten in die strichpunktiert angedeutete Öffnungsstellung verschwenkt. Entsprechend kann beispielsweise eine Schliesskulisse 96' zum Schliessen der Transportklammer 10 vorgesehen sein. Zu beachten ist, dass am flächigen bewegten Klammerelement 12 eine keilförmige Haube 98 befestigt ist, um beim Verschieben der Transportklammer 10 in Verschieberichtung 20 einen von einer benachbarten Transportklammer 10 gehaltenen Gegenstand, ohne diesen zu verletzen, zu unterfahren.

Fig. 11 zeigt einen Abschnitt der Förderstrecke 16 mit mit gleichem Abstand hintereinander angeordneten Förderelementen 17 mit je einer Transportklammer 10, beispielsweise gemäss einer der in den Fig. 5 bis 10 gezeigten Ausbildungsformen. Der Schieber 42 ist nun jedoch nicht mehr mit einem Folgeelement 44, sondern an seinen beiden stirnseitigen Enden mit einem Anschlag 100 ausgerüstet. Die Steuereinrichtung 48 zum Verschieben vorbestimmter Transportklammern 10 weist ein seitlich der Förderstrecke 16 angeordnetes, synchron mit den Förderelementen 17 angetriebenes Sternrad 102 auf. An jeder Speiche 104 des Sternrads ist teleskopisch ein- und ausfahrbar ein Schaft 106 gelagert, an dessen freiem Ende eine als Steuerelement 108 wirkende Rolle frei drehbar gelagert ist. Mit jeder Transportklammer 10 trifft jeweils ein Steuerelement 108 zusammen. Befindet sich dieses in radialer Richtung des Sternrads 102 gesehen in Ruhelage 110, erfolgt kein Verschieben des betreffenden Schiebers 42. Ist jedoch das Steuerelement 108 von der Ruhelage 110 in radialer Richtung gegen aussen in Schiebelage 110' ausgefahren, kommt es am Anschlag 100 der zugeordneten Transportklammer 10 zur Anlage und verschiebt diese in Verschieberichtung 20 in die von der Nabe des Sternrads 102 weiter entfernte Stellung 22 bzw. 24. Stromabwärts dieser Steuereinrichtung 48 kann auf der anderen Seite der Förderstrecke 16 eine weitere identische Steuereinrichtung 48 angeordnet sein, um Transportklammern 10 bestimmter Führungselemente 40 in entgegengesetzter Richtung zu verschieben.

Das Ansteuern der gezeigten Steuereinrichtungen kann von einem Rechner her erfolgen, welcher die Gegenstände bei deren Transport entlang der Förderstrecke 16 verfolgt, um genau vorbestimmte Gegenstände 14 der Folge von Gegenständen zu verschieben.

Es ist denkbar, dass die Verschieberichtung nicht in Richtung der Förderstrecke 16 oder rechtwinklig dazu, sondern schräg dazu verlaufen kann.

## Patentansprüche

1. Einrichtung zum Transportieren von insbesondere flächigen Gegenständen, wie Druckereiprodukte und dergleichen, mit entlang einer Förderstrecke (16) bewegbaren, hintereinander angeordneten Förderelementen (17) und mit Transportklammern (10), die je an einem Förderelement (17) angeordnet sind, wobei die von einer ortsfesten Steuereinrichtung (48) gestenerten Transportklammern (10) an den Förderelementen (17) in einer bezüglich der Förderstrecke (16) bestimmten Verschieberichtung (20) zwischen mindestens zwei Stellungen (22, 24) hin- und herverschiebbar gelagert sind, **dadurch gekennzeichnet, dass** die ortsfeste Steuereinrichtung (48) ■ dazu befähigt einzelne, individuell vorbestimmte der an ihr vorbeibewegten Transportklammern (10) von der einen Stellung (22, 24) in die andere zu verschieben.

2. Einrichtung nach Anspruch 1, **dadurch gekennzeichnet, dass** die Verschieberichtung (20) quer, vorzugsweise rechtwinklig zur Förderstrecke (16) verläuft.

3. Einrichtung nach Anspruch 1, **dadurch gekennzeichnet, dass** die Verschieberichtung (20) in Richtung der Förderstrecke (16) verläuft.

4. Einrichtung nach einem der Ansprüche 1 bis 3, **dadurch gekennzeichnet, dass** die Klammerebene (18) der Transportklammern (10) in oder rechtwinklig zur Verschieberichtung (20) verläuft.

5. Einrichtung nach einem der Ansprüche 1 bis 4, **gekennzeichnet durch** eine, vorzugsweise als Rasteinrichtung (78) ausgebildete, jeder Transportklammer (10) zugeordneten Halteeinrichtung (76) zum freigebaren Halten der Transportklammer (10) bezüglich des Förderelements (17) in einer der, vorzugsweise in beiden Stellungen (22, 24).

6. Einrichtung nach einem der Ansprüche 1 bis 5, **dadurch gekennzeichnet, dass** an den Förderelementen (17) in Verschieberichtung (20) verlaufende Führungselemente (40) für die Transportklammern (10) fest angeordnet sind.

7. Einrichtung nach einem der Ansprüche 1 bis 6, **dadurch gekennzeichnet, dass** jede Transportklammer (10) ein mittels der Steuereinrichtung (48) von einer Ruhestellung (44')in eine Arbeitsstellung (44") und wieder zurück bewegbares Folgeelement (44) aufweist, und dass die Steuereinrichtung (48) ein ortsfestes, vorzugsweise als Kulisse ausgebildetes Verschiebeelement (52) aufweist, mit dem ausschliesslich in Arbeitsstellung (44") verbrachte Folgeelemente (44) zusammenwirken, um die betreffenden Transportklammern (10) von der einen in die andere Stellung (22, 24) zu verschieben.

8. Einrichtung nach einem der Ansprüche 1 bis 6, **dadurch gekennzeichnet, dass** jede Transportklammer (10) einen Anschlag (100) und die Steuereinrichtung (48) ein - zum Verschieben einer Transportklammer (10) von der einen in die andere Stellung (22, 24) - von einer Ruhelage (110) in eine Verschiebelage (110') umstellbares, mit dem Anschlag (100) der betreffenden Transportklammer (10) zusammenzuwirken bestimmtes Steuerelement (108) aufweist.

9. Einrichtung nach einem der Ansprüche 1 bis 8, **dadurch gekennzeichnet, dass** die Transportklammern (10) zwei relativ zueinander von einer Offenstellung in eine Klemmstellung und wieder zurück bewegbare Klernmelemente (12) aufweisen, und eines der Klemmelemente (12) an seinem freien Ende mit einem in Verschieberichtung (20) keilförmigen Ablenkelement (98) versehen ist.

10. Einrichtung nach einem der Ansprüche 1 bis 9, **dadurch gekennzeichnet, dass**
ein Ansteuern der Steuereinrichtung (48) von einem Rechner her erfolgt , welcher die Gegenstände bei deren Transport entlang der Förderstrecke (16) verfolgt, um genau vorbestimmte Gegenstände (14) der Folge von Gegenständen zu verschieben.

## Claims

1. Device for transporting, in particular, sheet-like articles, such as printed products and the like, comprising conveying elements (17), which can be moved along a conveying section (16) and are arranged one behind the other, and comprising transporting clamps (10), which are each arranged on a conveying element (17), wherein the transporting clamps (10), which are controlled by a stationary control device (48), are mounted on the conveying elements (17) so as to be displaceable back and forth in a displacement direction (20), determined with respect to the conveying section (16), between at least two positions (22, 24), **characterised in that** the stationary control device (48) has a displaceable control element (46, 46', 52, 108), which enables it to displace single, individually predetermined clamps of the transporting clamps (10) that are moved past it from one position (22, 24) into the other.

2. Device according to claim 1, **characterised in that** the displacement direction (20) runs transversely, preferably at right angles to the conveying section (16).

3. Device according to claim 1, **characterised in that** the displacement direction (20) runs in the direction of the conveying section (16).

4. Device according to any one of claims 1 to 3, **characterised in that** the clamp plane (18) of the transporting clamps (10) runs in, or at right angles to, the displacement direction (20).

5. Device according to any one of claims 1 to 4, **characterised by** a holding device (76), which is preferably configured as a latching device (78) and associated with each transporting clamp (10), for releasable holding of the transporting clamp (10) with respect to the conveying element (17) in one of the positions (22, 24), preferably in both positions.

6. Device according to any one of claims 1 to 5, **characterised in that** guide elements (40), which run in the displacement direction (20), for the transporting clamps (10) are rigidly arranged on the conveying elements (17).

7. Device according to any one of claims 1 to 6, **characterised in that** each transporting clamp (10) has a follower element (44) which can be moved by means of the control device (48) from a rest position (44') into an operating position (44") and back again, and **in that** the control device (48) has a stationary displacement element (52) preferably configured as a connecting link and with which only follower elements (44) which have been brought into the operating position (44") cooperate, in order to displace the relevant transporting clamps (10) from one position into the other position (22, 24).

8. Device according to any one of claims 1 to 6, **characterised in that** each transporting clamp (10) has a stop (100) and the control device (48) has a control element (108) which - for the displacement of one transporting clamp (10) from one position into the other position (22, 24) - can be changed over from a rest position (110) into a displacement position (110') and is intended to cooperate with the stop (100) of the relevant transporting clamp (10).

9. Device according to any one of claims 1 to 8, **characterised in that** the transporting clamps (10) have two clamping elements (12) which can be moved relative to one another from an open position into a clamping position and back again, and one of the clamping elements (12) is provided at its free end, with a deflecting element (98) which is wedge-shaped in the displacement direction (20).

10. Device according to any one of claims 1 to 9, **characterised in that** the control device (48) is triggered by a computer, which tracks the articles during their transportation along the conveying section (16), in order to displace precisely predetermined articles (14) of the sequence of articles.

## Revendications

1. Dispositif de transport d'objets en particulier plats, tels que des produits d'imprimerie et similaires, comportant des éléments de convoyage (17) mobiles le long d'un trajet de convoyage (16) et agencés les uns derrière les autres, et des pinces de transport (10) qui sont agencées chacune sur un élément de convoyage (17), les pinces de transport (10), commandées par un dispositif de commande (48) stationnaire étant montées en va-et-vient entre au moins deux positions (22, 24) sur les éléments de convoyage (17) dans une direction de déplacement (20) déterminée par rapport au trajet de convoyage (16), **caractérisé en ce que** le dispositif de commande (48) stationnaire comprend un élément de commande (46, 46', 52, 108) déplaçable qui le rend apte à déplacer, depuis une position (22, 24) dans l'autre, des pinces de transport isolées individuellement prédéterminées parmi les pinces de transport (10) passant devant lui.

2. Dispositif selon la revendication 1, **caractérisé en ce que** la direction de déplacement (20) s'étend transversalement, de préférence à angle droit par rapport au trajet de convoyage (16).

3. Dispositif selon la revendication 1, **caractérisé en ce que** la direction de déplacement (20) s'étend en direction du trajet de convoyage (16).

4. Dispositif selon l'une des revendications 1 à 3, **caractérisé en ce que** le plan de pinces (18) des pinces de transport (10) s'étend en direction de déplacement (20) ou perpendiculairement à celui-ci.

5. Dispositif selon l'une des revendications 1 à 4, **caractérisé par** un dispositif de retenue (76) réalisé de préférence en tant que dispositif d'enclenchement (78) et associé à chaque pince de transport (10) pour maintenir de façon libérable la pince de transport (10) par rapport à l'élément de convoyage (17) dans l'une des positions (22, 24), de préférence dans les deux positions.

6. Dispositif selon l'une des revendications 1 à 5, **caractérisé en ce que** des éléments de guidage (40) s'étendant en direction de déplacement (20) pour les pinces de transport (10) sont agencés de manière solidaire sur les éléments de convoyage (17).

7. Dispositif selon l'une des revendications 1 à 6, **caractérisé en ce que** chaque pince de transport (10) présente un élément de poursuite (44) déplaçable au moyen du dispositif de commande (48) depuis une position de repos (44') jusque dans une position de travail (44") et en retour, et **en ce que** le dispositif de commande (48) présente un élément de déplacement (52) stationnaire réalisé de préférence sous forme de coulisse, avec lequel coopèrent exclusivement des éléments de poursuite (44) amenés en position de travail (44") pour déplacer les pinces de transport (10) concernées depuis l'une des positions (22, 24) dans l'autre.

8. Dispositif selon l'une des revendications 1 à 6, **caractérisé en ce que** chaque pince de transport (10) présente une butée (100) et le dispositif de commande (48) présente un élément de commande (108) destiné à coopérer avec la butée (100) de la pince de transport (10) concernée, et convertible depuis une position de repos (110) jusque dans une position de déplacement (110'), pour déplacer une pince de transport (10) depuis l'une des positions (22, 24) dans l'autre.

9. Dispositif selon l'une des revendications 1 à 8, **caractérisé en ce que** les pinces de transport (10) présentent deux éléments de serrage (12) déplaçables l'un par rapport à l'autre depuis une position d'ouverture jusque dans une position de serrage et en retour, et **en ce qu'**un des éléments de serrage (12) est pourvu à son extrémité libre d'un élément de déviation (98) en forme de coin dans la direction de déplacement (20).

10. Dispositif selon l'une des revendications 1 à 9, **caractérisé en ce qu'**un pilotage du dispositif de commande (48) est réalisée par un ordinateur qui suit les objets lors de leur transport le long du trajet de convoyage (16) pour déplacer des objets (14) exactement prédéterminés de la succession d'objets.
